# EUROPÄISCHE PATENTSCHRIFT

(11) **EP 0 937 552 B1**
(45) Veröffentlichungstag und Bekanntmachung des Hinweises auf die Patenterteilung: **12.05.2004**
(21) Anmeldenummer: 99102362.3
(22) Anmeldetag: 06.02.1999
(51) Int. Cl.: B26D 7/26

(54) **Messertrommel für Maschinen zum Querschneiden von Materialbahnen**
Cutting cylinder for web cross-cutting machines
Cylindre de coupe pour une machine de coupe transversale de matériaux en bande

(30) Priorität: 20.02.1998 DE 19807111
(43) Veröffentlichungstag der Anmeldung: 25.08.1999
(73) Patentinhaber: E.C.H. WILL GmbH, D-22529 Hamburg (DE)
(72) Erfinder: Vössing, Dirk, 46240 Bottrop (DE); Szczepaniak, Wolfram, 21435 Stelle (DE)
(74) Vertreter: Herrmann, Günther

(56) Entgegenhaltungen:
- EP-A- 0 630 724
- DE-U- 29 512 032
- US-A- 3 606 811
- US-A- 3 854 511
- US-A- 5 271 440
- US-A- 5 439 039
- US-A- 5 505 239

## Beschreibung

Die Erfindung betrifft eine Messertrommel für Maschinen zum Querschneiden von Materialbahnen, insbesondere Papier- oder Kartonbahnen, mit in Umfangsausnehmungen der Messertrommel liegend angeordneten, gegen eine Anlagefläche der Umfangsausnehmungen festklemmbaren sowie entlang der Anlagefläche einstellbaren Messern.

Eine derartige Messertrommel ist im deutschen Gebrauchsmuster 295 12 032 offenbart.

Maschinen der eingangs genannten Art weisen zwei Messertrommeln auf, deren wendelförmig angeordnete Messer beim Umlauf paarweise in Schnitteingriff gelangen, um die Bahn mit einem Scherenschnitt zu durchschneiden. Um einwandfrei schneiden zu können, müssen die Messer spielfrei aneinander vorbeigleiten, was dadurch erreicht wird, das wenigstens eins von zwei zusammenwirkenden Messern relativ zum Gegenmesser einstellbar angeordnet ist.

Der Erfindung liegt die Aufgabe zugrunde, die Klemm- und Einstellmittel so zu verbessern, daß ein wirtschaftlicher Betrieb durch ein massereduziertes Messer möglich ist.

Diese Aufgabe wird erfindungsgemäß durch eine Messertromel mit den Merkmalen des Anspruchs 1 gelöst.
Eine optimale Klemmung des Messers läßt sich gemäß einer bevorzugten Ausführungsform dadurch erreichen, daß die Klemmleiste mit ihrem der Keilfläche gegenüberliegenden Ende in der Umfangsausnehmung an einer im wesentlichen tangentenparallelen Klemm- und Schiebefläche mit der Messertrommel kontaktiert und durch im wesentlichen radial zur Messertrommel ausgerichtete Spannbolzen sowie quer dazu ausgerichtete Druckbolzen beaufschlagbar ist. Auf diese Weise ergibt sich ein relativ langes auskragendes Ende der Klemmleiste, welches unter Einwirkung der Klemm- und Stellkräfte von Spannbolzen und Druckbolzen über die Keilfläche auf das Messer schiebend und klemmend einwirkt.

Im Sinne der Erfindung wäre es denkbar, bei der Verstellung die Mitnahme des Messers durch entsprechende reibschlüssige Gestaltung der angrenzenden Oberflächen von Messer- und Kleilfläche zu realisieren. Bevorzugt wird hingegen gemäß einer zweckmäßigen Ausgestaltung eine formschlüssige Verbindung, welche durch eine in eine Nut des Messer eingreifende, aus der Keilfläche der Klemmleiste vorspringende Nase gebildet wird.
Alternativ kann die formschlüssige Verbindung auch durch eine die Messerrückseite beaufschlagende Anschlagstufe der Klemmleiste gebildet werden.
In konsequenter Weiterbildung der neuartigen Klemm- und Stellmittel kann das Messer bevorzugt auch als eine relativ dünne Wandstärke aufweisendes Einwegmesser ausgebildet sein.
Darüber hinaus sind Material- und Gewichtseinsparungen nach einem weiteren Vorschlag dadurch möglich, daß in Verbindung mit einer als Kunststoffwelle (CFK-Welle) ausgebildeten Messertrommel die für die Messerhalterung und - verstellung relevanten Spann- und Führungsflächen an in die Messertrommel eingelassenen Metalleisten vorgesehen sind.

Der mit der Erfindung erzielte Vorteil besteht darin, daß durch die stabile, großflächige Messerabstützung und den indirekten Angriff der Einstellmittel ein äußerst massearmes, relativ dünnes und dadurch auch parallel zur Stützebene verformbares, wirtschaftlich einsetzbares Messer realisierbar ist.

Die Erfindung wird nachfolgend anhand von in der Zeichnung dargestellten Ausführungsbeispielen näher erläutert.

Hierbei zeigen:
- Figur 1: einen Teilquerschnitt durch zwei Messertrommeln eines Rotationsquerschneiders im Schneidbereich,
- Figur 2: eine abgewandelte Ausführungsform der Messertrommeln,
- Figur 3: eine vergrößert dargestellte Einzelheit einer verstellbaren Messerhalterung gemäß Ausschnitt X nach Figur 1 und
- Figur 4: eine alternative Ausführungsform der verstellbaren Messerhalterung.

Die in Figur 1 dargestellte Querschneideeinrichtung 1 ist Bestandteil eines nicht weiter dargestellten Formatschneiders zum Schneiden von Bogen aus Papier, Karton oder dergleichen. Die als Gleichlauf-Querschneider ausgebildete Einrichtung weist als Messerträger eine untere Messertrommel 2 und eine obere Messertrommel 3 auf, die jeweils mit mehreren relativ dünnen Messern 4 bzw. 6 besetzt sind, von denen jeweils nur eins an jeder Messertrommel dargestellt ist. Zum Schneiden einer in Förderrichtung 7 bewegten Papierbahn 8 geraten beim Umlauf der beiden Messertrommeln 2 und 3 in Pfeilrichtung 9 bzw. 11 jeweils zwei Messer 4 und 6 in Schnitteingriff.

Die Messer 4 und 6 erstrecken sich senkrecht zur Zeichenebene bzw. in Längsrichtung der Messertrommeln 2 bzw. 3 leicht wendelförmig, wobei das Messer 4 liegend in einer Umfangsausnehmung bzw. Tasche 12 der Messertrommel 2 mittels einer oder mehrerer aneinandergereihter Klemmleisten 13 und Spannbolzen 14 befestigt ist.

Das obere Messer 6 ist in einer Umfangsausnehmung bzw. Tasche 16 der Messertrommel 3 ebenfalls liegend mittels einer oder mehrerer aneinandergereihter Klemmleisten 17 und Spannbolzen 18 befestigt, wobei sich das Messer 6 mit seiner einen Breitseite an einer Anlagefläche 19 der Messertrommel 3 abstützt und mit dieser eine Gleitflächenführung bildet. Mit seiner Gegenbreitseite steht das Messer 6 gemäß Figur 3 formschlüssig mit der Klemmleiste 17 über eine in eine Nut 21 des Messers eingreifende, vorspringende Nase 22 an einer parallel zur Anlagefläche 19 verlaufenden Keilfläche 23 in Wirkverbindung.

Die Spannbolzen 18 durchdringen die Klemmleiste 17 am hinteren Ende in einer relativ zum Bolzendurchmesser erweiterten Durchbrechung 24, wobei die Klemmleiste 17 innerhalb des Bewegungsspielraums der Bolzendurchbrechnung 24 mittels an ihrem hinteren Ende angreifenden Druckbolzen 26 entlang einer im wesentlichen tangentenparallelen Klemm- und Schiebefläche 27 der Messertrommel 3 mit ihrer dazu geneigt verlaufenden Keilfläche 23 unter Mitnahme des Messers 6 verstellbar ist, welches entlang seiner Gleitführung an der Anlagefläche 19 gegen das untere Messer 4 vorgeschoben und über dessen Länge wendelförmig spielfrei eingestellt wird.
Das als relativ dünnes Einwegmesser ausgebildete Messer 6 wird durch die durch die hintere Druckbeaufschlagung der Klemmleiste 17 unter Überwindung der hinteren Spannkraft der Spannbolzen 18 bewirkte elastische Querverformung des relativ langen vorderen Endes der Klemmleiste 17 entlang der Anlagefläche 19 nach außen vorgeschoben.

Bei der in Figur 4 dargestellten abgewandelten Messerhalterung, bei der identische Elemente mit um hundert erhöhten Bezugszahlen versehen und nicht noch einmal besonders erläutert sind, ist ledigleich anstelle der Nase 22 gemäß Figur 3 als formschlüssig angreifendes Vorschubelement eine auf das hintere Ende des Messers 104 einwirkende Anschlagstufe 128 der Klemmleiste 117 vorgesehen.

Bei der in Figur 2 dargestellten abgewandelten Ausführungsform der Messertrommeln, bei der identische Elemente mit um zweihundert erhöhten Bezugszahlen versehen und nicht noch einmal besonders erläutert sind, ist die Messertrommel 203 als Kunststoffwelle (CFK-Welle) ausgebildet. Lediglich die bei der Messerklemmung und Messerverschiebung stark beanspruchten Elemente, wie die Anlagefläche 219 des Messers 206 und die Schiebefläche 227 für das hintere Ende der Klemmleiste 217 sind als separate, auch die Druckbolzen 226 aufnehmende Metallteile in die Kunststoffwelle 203 eingesetzt.

## Patentansprüche

1. Messertrommel für Maschinen zum Querschneiden von Materialbahnen, insbesondere Papier- oder Kartonbahnen, mit in Umfangsausnehmungen der Messertrommel liegend angeordneten, gegen eine Anlagefläche der Umfangsausnehmungen festklemmbaren sowie entlang der Anlagefläche einstellbaren Messern, **dadurch gekennzeichnet, daß** eine im wesentlichen tangentenparallele Klemm- und Schiebefläche (27) vorgesehen ist, zu welcher die Anlagefläche (19) geneigt verläuft und das mit seiner einen Breitseite mit der Anlagefläche (19) eine Gleitflächenführung bildende Messer (6) auf der Gegenbreitseite form- oder reibschlüssig mit einer parallel zur Anlagefläche verlaufenden Keilfläche (23) einer durch Spannbolzen (18) arretierbaren und durch Druckbolzen (26) verschieb-baren Klemmleiste (17) in Wirkverbindung steht.

2. Messertrommel nach Anspruch 1, **dadurch gekennzeichnet, daß** die Klemmleiste (17) mit ihrem der Keilfläche (23) gegenüberliegenden Ende in der Umfangsausnehmung (16) an der Klemm- und Schiebefläche (27) mit der Messertrommel (3) kontaktiert und durch im wesentlichen radial zur Messertrommel ausgerichtete Spannbolzen (18) sowie quer dazu ausgerichtete Druckbolzen (26) beaufschlagbar ist.

3. Messertrommel nach Anspruch 1 oder 2, **dadurch gekennzeichnet, daß** die formschlüssige Verbindung durch eine in eine Nut (21) des Messers (6) eingreifende, aus der Keilfläche (23) der Klemmleiste (17) vorspringende Nase (22) gebildet wird.

4. Messertrommel nach Anspruch 1 oder 2, **dadurch gekennzeichnet, daß** die formschlüssige Verbindung durch eine die Messerrückseite beaufschlagende Anschlagstufe (128) der Klemmleiste (117) gebildet wird.

5. Messertrommel nach einem der Ansprüche 1 bis 4, **dadurch gekennzeichnet, daß** das Messer (6) als Einwegmesser ausgebildet ist.

6. Messertrommel nach einem der Ansprüche 1 bis 5, **dadurch gekennzeichnet, daß** in Verbindung mit einer als Kunststoffwelle (CFK-Welle) ausgebildeten Messertrommel (203) die für die Messerhalterung und -verstellung relevanten Spann- und Führungsflächen (219, 227) an in die Messertrommel eingelassenen Metalleisten vorgesehen sind.

## Claims

1. Knife drum for machines for cutting across lengths of material, particularly lengths of paper or cardboard, with knives which are arranged lying in recesses in the circumference of the knife drum and can be clamped against a bearing surface of the recesses in the circumference and adjusted along the bearing surface, **characterized in that** an essentially tangentially parallel clamping and pushing surface (27), to which the bearing surface (19) runs at an incline, is provided, and the knife (6), which with its broad side forms a sliding face guide with the bearing surface (19), is effectively joined, positively locking or frictionally engaged on the opposite broad side, to a wedge surface (23), which runs parallel to the bearing surface, of a clamping strip (17) which can be locked by tension bolts (18) and displaced by setbolts (26).

2. Knife drum according to Claim 1, **characterized in that** the clamping strip (17), with its end opposite the wedge surface (23), contacts the knife drum (3) in the circumferential recess (16) on the clamping and pushing surface (27), and can be affected by tension bolts (18) which are aligned essentially radially to the knife drum, and setbolts (26) which are aligned transversely to them.

3. Knife drum according to Claim 1 or 2, **characterized in that** the positive locking join is formed by a lug (22) which engages with a groove (21) of the knife (6) and projects from the wedge surface (23) of the clamping strip (17).

4. Knife drum according to Claim 1 or 2, **characterized in that** the positive locking join is formed by a limit stop stage (128), which affects the back of the knife, of the clamping strip (117).

5. Knife drum according to one of Claims 1 to 4, **characterized in that** the knife (6) is in the form of a disposable knife.

6. Knife drum according to one of Claims 1 to 5, **characterized in that** in association with a knife drum (203) in the form of a (carbon-fibre-reinforced) plastic shaft, the clamping and guiding surfaces (219, 227) which are relevant to fixing and adjusting the knife are provided on metal strips which are embedded in the knife drum.

## Revendications

1. Cylindre de coupe pour des machines destinées à la coupe transversale de bandes de matériau, en particulier de bandes de papier ou de bandes de carton, comportant des couteaux disposés à plat dans des évidements périphériques du cylindre de coupe, pouvant être bloqués contre une surface d'appui des évidements périphériques et réglables le long de la surface d'appui, **caractérisé en ce qu'**il est prévu une surface de blocage et de coulissement (27), sensiblement parallèle à une tangente, par rapport à laquelle la surface d'appui (19) s'étend sous une inclinaison, et le couteau (6) formant par l'une de ses grandes faces avec la surface d'appui (19) un guide de surface de glissement est, sur la grande surface opposée, en liaison de coopération, par conjugaison de formes ou par adhérence, avec une surface de coin (23), s'étendant parallèlement à la surface d'appui, d'une baguette de blocage (17) pouvant être bloquée par des boulons de serrage (18) et pouvant être déplacée par des boulons de pression (26).

2. Cylindre de coupe selon la revendication 1, **caractérisé en ce que** la baguette de blocage (17) est, par son extrémité opposée à la surface de coin (23), en contact avec le cylindre de coupe (3), dans l'évidement périphérique (16), contre la surface de blocage et de coulissement (27), et peut être sollicitée par des boulons de serrage (18) orientés sensiblement radialement par rapport au cylindre de coupe et des boulons de pression (26) orientés transversalement aux boulons de serrage.

3. Cylindre de coupe selon la revendication 1 ou 2, **caractérisé en ce que** la liaison par conjugaison de formes est formée par un ergot (22) saillant sur la surface de coin (23) de la baguette de blocage (17) et s'engageant dans une rainure (21) du couteau (6).

4. Cylindre de coupe selon la revendication 1 ou 2, **caractérisé en ce que** la liaison par conjugaison de formes est formée par un gradin-butée (128) de la baguette de blocage (117) qui sollicite l'arrière du couteau.

5. Cylindre de coupe selon l'une des revendications 1 à 4, **caractérisé en ce que** le couteau (6) est conçu comme un couteau à usage unique.

6. Cylindre de coupe selon l'une des revendications 1 à 5, **caractérisé en ce que**, en liaison avec un cylindre de coupe (203) conçu comme un arbre en matière synthétique (arbre en matière plastique renforcée de fibres de carbone), les surfaces de serrage et de guidage (219, 227) importantes pour la fixation et l'ajustement du couteau sont prévues sur des baguettes métalliques enchâssées dans le cylindre de coupe.
